# EUROPÄISCHE PATENTSCHRIFT

(11) **EP 0 476 468 B1**
(45) Veröffentlichungstag und Bekanntmachung des Hinweises auf die Patenterteilung: **15.06.1994**
(21) Anmeldenummer: 91115167.8
(22) Anmeldetag: 07.09.1991
(51) Int. Cl.: B21B 1/02, B21J 13/08

(54) **Vorrichtung zum Wechseln der Presswerkzeuge einer Stauchpresse**
Device for exchanging the pressing tools of a pressing machine
Dispositif pour changer les outils de matriçage d'une presse à refouler

(30) Priorität: 17.09.1990 DE 4029429
(43) Veröffentlichungstag der Anmeldung: 25.03.1992
(73) Patentinhaber: SMS SCHLOEMANN-SIEMAG AKTIENGESELLSCHAFT, 40237 Düsseldorf (DE)
(72) Erfinder: Heitze, Gerhard, W-5902 Netphen 3 (DE)
(74) Vertreter: Valentin, Ekkehard, Dipl.-Ing.

(56) Entgegenhaltungen:
- EP-A- 0 400 385
- DE-A- 2 437 248
- DE-A- 3 837 643
- JP-A- 2 006 004
- JP-A- 2 006 004

## Beschreibung

Die Erfindung betrifft eine Vorrichtung zum Wechseln der Preßwerkzeuge einer Stauchpresse zur Breitenreduktion von Walzgut, insbesondere der Brammenbreite in Warmbreitband-Vorstraßen beidseitig zur Brammenkante angeordneten, die aufeinander zuweisenden Preßwerkzeuge aufnehmenden Werkzeugträgern, wobei die Werkzeugträger und ein die Werkzeugträger in Richtung der Reduktion bewegendes Antriebssystem in einem liegenden Pressengerüst zwischen Gerüstständern geführt sind, wobei ein im Bereich der Preßwerkzeuge an einem Verfahrwagen angeordneter Hubrahmen mit Hubantrieb für eine das Preßwerkzeug aufnehmende Halterung und ein verfahrbarer Tragwagen mit mindestens einem Ablegeplatz für das Preßwerkzeug vorgesehen ist.

Gemäß der DE-A- 39 17 398 wird eine Stauchpresse beschrieben, bei der zur Reduktion der Breite von Brammen in einer Warmbreitband-Vorstraße zu beiden Seiten der Brammenkante Preßwerkzeuge angeordnet sind, die von Werkzeugträgern aufgenommen sind. Zur Ausbildung eines Reduktionsantriebes wird jedes Preßwerkzeug mit dem zugehörigen Werkzeugträger mit Hilfe eines von einem Kurbeltrieb betätigten Lenkersystems in Richtung der Breitenreduktion der Bramme bewegt, wobei der Kurbeltrieb in einem Kurbelgehäuse angeordnet ist. Der Kurbeltrieb besteht aus zwei angetriebenen Exzenterwellen; auf jeder Exzenterwelle ist ein Pleuel gelagert; dessen Pleuelkopf steht mit dem Werkzeugträger zur Übertragung der Stauchkräfte in Verbindung. Am Werkzeugträger greift ein im wesentlichen in Richtung des Brammenvorschubes wirkender Vorschubantrieb an. Durch diese Maßnahmen wird der Bewegungsablauf der Preßwerkzeuge für das reduzierende Pressen und für das Vorschieben der Preßwerkzeuge voneinander getrennt steuerbar. Falls der Vorschubantrieb als Hydraulikantrieb ausgebildet ist, kann die Verfahrbewegung des Hydraulikzylinders besonders vorteilhaft in Form einer Weg-Zeitfunktion so gesteuert werden, daß für jede beliebige Vorschubgröße die Synchronisation der Bewegung des Preßwerkzeugs mit der Bewegung der seitlich zu pressenden Bramme gewährleistet ist. Diese Stauchpresse ermöglicht die kontinuierliche Reduktion der Breite der Bramme auf walztechnisch vorgegebene Werte. Die vorteilhafte Konstruktion der Stauchpresse gewährleistet deren hohe Verfügbarkeit, so daß eine hohe Produktivität der Walzstraße, in die die Stauchpresse eingebunden ist, gegeben ist.

Zum Auswechseln der Preßwerkzeuge einer Brammenpresse ist in der japanischen Patentoffenlegung JP-A-2-6004 eine Werkzeugwechselvorrichtung beschrieben. Die Wechselvorrichtung besteht aus einem Kranwagen, der auf einem separaten Gerüst oberhalb der Brammenpresse auf Schienen verfahrbar ist. Auf der gleichen Schienenanordnung befindet sich ein Werkzeugwagen. In dem Werkzeugwagen können neue und gebrauchte Preßwerkzeuge aufgenommen werden. Der Austausch der Preßwerkzeuge erfolgt dadurch, daß bspw. ein neues Werkzeug aus dem Werkzeugwagen an das Seil das Kranwagens angeschlagen wird und mit Hilfe einer Seilwinde aus dem Werkzeugwagen nach oben angehoben wird. Der Werkzeugwagen wird verfahren und anschließend wird die Seilwinde betätigt und das neue Werkzeug wird von dem Kran zu dem Werkzeugträger herabgelassen und dort mit diesem verbunden. Von Nachteil ist hierbei, daß das äußerst schwere Preßwerkzeug während der Montage bzw. Demontage frei schwingend an einem Kranseil hängt. Dabei besteht Gefahr für die Bedienungsmannschaft. Außerdem kann es wegen des Auspendelns des Werkzeugs am Kranseil zu Beschädigungen der Arretiervorrichtung und der sonstigen Einrichtung am Werkzeugträger kommen. Eine Automatisierung des Wechselvorgangs von einer Bedienungswarte aus ist nur bedingt möglich, da eine positionsgenaue Absetzung des Werkzeugs vor dem Werkzeugträger wegen der Seillängung und der Seilschwingung nur unter großen Schwierigkeiten möglich ist.

Aufgabe der Erfindung ist es, die zuvor beschriebene Stauchpresse weiter zu verbessern, insbesondere die Verfügbarkeit der Stauchpresse weiter zu erhöhen und den Wechsel der Preßwerkzeuge weitgehend zu automatisieren und maschinell durchzuführen, das heißt ohne direktes manuelles Eingreifen des Wartungspersonals in den Wechselvorgang.

Diese Aufgabe wird mit den Maßnahmen des Patentanspruchs 1 gelöst. Die Patentansprüche 2 bis 10 haben die weitere Ausgestaltung der Erfindung zum Inhalt.

Nach Anspruch 1 zeichnet sich die gattungsgemäße Stauchpresse dadurch aus, daß der Verfahrwagen und der Tragwagen von einer weggesteuerten Verschiebeeinrichtung verschiebbar sind, welche an dem Längsholm des Pressengerüsts bzw. an der Quertraverse abgestützt ist und daß der Hubantrieb aus einem Motor mit Getriebe und Impulszähler besteht sowie aus einer Verbindungskupplung zu einer in Stehlagern gelagerten Welle mit mindestens einem in eine am Hubrahmen befestigte Zahnstange eingreifendes Ritzel. Mit einer derart ausgestalteten Werkzeugwechseleinrichtung kann das verschlissene Preßwerkzeug vollautomatisch gegen das nachgearbeitete Preßwerkzeug ausgewechselt werden und gelangt in einen von einer Krananlage ohne weiteres zugänglichen Bedienungsbereich. Die Stellwege von Verfahrwagen und Tragwagen sind folglich sehr genau steuerbar, so daß alle mechanischen Kopplungs- bzw. Endkopplungsvorgänge von Preßwerkzeug und Werkzeugträger, die Übernahme des Preßwerkzeugs vom Verfahrwagen und das Absetzen des Preßwerkzeugs auf dem Tragwagen sehr exakt und in beliebig wiederholbaren Vorgängen ablaufen können.

Eine zweckmäßige Ausgestaltung besteht darin, daß der Verfahrwagen auf einer längs zu den Gerüstständern verlaufenden Schienenanordnung bewegbar ist und daß die Preßwerkzeug-Halterung von dem Hubantrieb des Hubrahmens durch das Fenster des Gerüstständers in Richtung auf das Preßwerkzeug heb- und senkbar ist und daß der Tragwagen auf einer quer zu den Gerüstständern verlaufenden Schienenanordnung bewegbar ist. Das Preßwerkzeug wird auf diese Weise in zwei definierten Bewegungsebenen geführt, was die Steuerung des Wechselvorgangs beträchtlich erleichtert.

Eine besonders zweckmäßige Ausgestaltung der Wechselvorrichtung für die Preßwerkzeuge der Stauchpresse ist darin zu sehen, daß auf dem Verfahrwagen der Hubantrieb für den Hubrahmen angeordnet ist, der seinerseits in einer Rollenführung am Verfahrwagen gehalten ist.

Zum Zwecke der sicheren Erfassung des Preßwerkzeugs in der Halterung des Hubrahmens ist ferner vorgesehen, daß die Halterung für das Preßwerkzeug zwei seitliche, das Preßwerkzeug übergreifende Laschen und eine mittige, das Preßwerkzeug untergreifende Lasche aufweist. Zweckmäßig ist, daß jede Seitenlasche der Halterung mit einer Ausnehmung zur Aufnahme eines seitlich am Preßwerkzeug angebrachten Tragbolzens versehen ist. Das Preßwerkzeug wird also von beiden Seiten und von von unten mit der Halterung erfaßt und auf diese Weise so gesichert, daß das Werkzeug vom Werkzeugträger hydraulisch und ferngesteuert gelöst werden kann und somit für die Entnahme freigegeben wird.

Ferner wird bei der erfindungsgemäßen Wechselvorrichtung vorgeschlagen, daß auf dem Tragwagen zwei Ablegeplätze für das Preßwerkzeug - in Richtung der Verfahrbarkeit des Tragwagens gesehen - hintereinander angeordnet sind, so daß auf dem Tragwagen ein neues Preßwerkzeug zur Montage vorbereitet wird. Das abgenutzte Werkzeug kann von der Halterung des Hubrahmens auf dem Tragwagen abgesetzt werden und aus dem Montagebereich herausgefahren werden, während zugleich das neue Werkzeug in den Montagebereich eingefahren wird und dort von der Halterung des Hubrahmens übernommen wird.

In einer weiteren Ausgestaltung der Wechselvorrichtung für das Preßwerkzeug ist vorgesehen, daß jedem Preßwerkzeug eine Wechselvorrichtung zugeordnet ist, so daß der

Werkzeugwechsel in der Stauchpresse auf der rechten und auf der linken Seite unabhängig voneinander vorgenommen werden kann.

Die Erfindung wird anhand eines Ausführungsbeispiels näher beschreiben. Es zeigen
- Figur 1: einen Horizontalschnitt durch eine Stauchpresse,
- Figur 2: eine perspektivische Ansicht der Stauchpresse nach Fig. 1 mit zwei Wechselvorrichtungen für die Preßwerkzeuge,
- Figur 3: eine Draufsicht auf die Wechselvorrichtung in vergrößerter Darstellung,
- Figur 4: eine Seitenansicht der Wechselvorrichtung nach Fig. 3.

Fig. 1 zeigt den Horizontalschnitt durch die fliegend arbeitende Stauchpresse 1 zur Reduktion der Breite von Brammen 2 in einer Warmbreitband-Vorstraße, wobei die Brammen nahezu kontinuierlich von einer der Stauchpresse vorgeschalteten, jedoch nicht näher dargestellten Brammengießanlage zugeführt werden. Vor der Stauchpresse und hinter der Stauchpresse sind Treiberrollen 3, 4 angeordnet. Die Bramme 2 durchläuft das Brammenstauchgerüst in der mit Ziff. 5 versehenen Bewegungsrichtung. Die Stauchpresse hat Ständer 6. Ein Kurbelgehäuse 9 ist anstellbar im Gerüstständer der Stauchpresse geführt. Die Anstellung des Kurbelgehäuses erfolgt mit Hilfe einer mechanischen Anstellung 10. Es ist jedoch auch eine hydraulisch wirkende Kolben-Zylinder-Konstruktion als Anstellvorrichtung einsetzbar.

Zu beiden Seiten der Bramme 2 sind Preßwerkzeuge 7 an Werkzeugträgern 8 angeordnet. Das Preßwerkzeug und der Werkzeugträger haben einen in Normalrichtung, d.h. senkrecht zur Bramme 2, wirkenden Reduktionsabtrieb 11 und einen in Tangentialrichtung, also parallel zur Bramme 2 wirkenden Vorschubantrieb 12. Der Reduktionsantrieb wird dadurch gebildet, daß jeder Werkzeugträger 8 mit Hilfe eines von zwei Exzenterwellen 13 betätigten Lenkersystems, welches zwei Pleuel 14 enthält, im wesentlichen in Richtung der in der Breite zu reduzierenden Bramme bewegbar ist. Der im wesentlichen in Richtung des Brammenvorschubs wirkende Vorschubantrieb 12 greift am Werkzeugträger 8 an und ist am Kurbelgehäuse abgestützt. In dem Kurbelgehäuse sind die zwei Exzenterwellen 13 gelagert, die von Gelenkwellen angetrieben werden, welche mit einem Getriebe 15 und einem Antriebsmotor 16 in Verbindung stehen.

Fig. 2 zeigt die perspektivische Ansicht der Stauchpresse nach Fig. 1 mit dem Ständer 6 bzw. den Ständerholmen, mit der mechanischen Anstellung 10 für das Kurbelgehäuse 9, in welchem der Reduktionsantrieb 11 angeordnet ist. Ferner sind die die Exzenterwellen 13 antreibenden Gelenkwellen 16 zu sehen, die mit dem Getriebe 14 und über eine weitere Übertragungswelle mit dem Antriebsmotor 15 in Verbindung stehen. Auf dem Rollgang 17 wird die Bramme in das Stauchgerüst eingefahren. Sobald die Bramme in den Bereich der Preßwerkzeuge gelangt ist, wird die Bramme seitlich von den aufeinander zu bewegten Preßwerkzeugen gestaucht. Zum Wechseln der hochbeanspruchten Stauchwerkzeuge ist im Bereich der Preßwerkzeuge eine automatisch arbeitende Werkzeugwechselvorrichtung 18 vorgesehen und zwar für jedes Preßwerkzeug eine gesonderte Wechselvorrichtung. Die Details dieser Wechselvorrichtung werden nachfolgend beschrieben.

Fig. 3 und Fig. 4 zeigen in vergrößerter Darstellung, daß die Vorrichtung zum Wechseln der Preßwerkzeuge der Stauchpresse aus einem im Bereich der Preßwerkzeuge 7 an einem Verfahrwagen 19 angeordneten Hubrahmen 20 mit Hubantrieb 21 für eine das Preßwerkzeug 7 aufnehmende Halterung 22 besteht und aus einem verfahrbaren Tragwagen 23 mit mindestens einem Ablegeplatz 24, 25 für das Preßwerkzeug 7. Der Verfahrwagen 19 ist auf einer längs zu den Gerüstständern verlaufenden Schienenanordnung 26, bestehend aus einer Schienenführung 27 mit Fahrrollen 28, bewegbar. An dem Verfahrwagen ist eine Trägerkonstruktion 29 mit Führungsrollen 30 für den Hubrahmen 20 derart befestigt, daß der Hubrahmen mit der Halterung 22 für das Preßwerkzeug 7 durch das Fenster des Gerüstständers 6 in Richtung auf das Preßwerkzeug hub- und senkbar ist.

Der Hubantrieb 21 für den Hubrahmen 20 besteht aus zwei auf einer Verbindungswelle 31 angeordneten Ritzeln 32. Die Verbindungswelle ist in Stehlagern 33 gelagert und wird unter Zwischenschaltung einer Kupplung 34 von einem Hydromotor 35 angetrieben, der ebenfalls auf dem Verfahrwagen angeordnet ist. Die Ritzel 32 des Hubantriebs greifen jeweils in eine am Hubrahmen angeordnete, senkrecht in das Fenster zwischen den Ständerholmen 6 weisende Zahnstange 36 ein. Der Hubrahmen hat zwei seitliche Führungsschienen 37, die mit den Führungsrollen 28 der Trägerkonstruktion 29 des Verfahrwagens korrespondieren. Mit Hilfe des zuvor beschriebenen Hubantriebs und der geschilderten Verbindung zwischen Hubrahmen und Verfahrwagen ist der Hubrahmen 20 mit der Halterung 22 von oben in den Bereich des Preßwerkzeugs absenkbar. Die Halterung 22 des Preßwerkzeuges 6 besteht aus zwei seitlichen, das Preßwerkzeug umgreifende Laschen 38 und eine mittige, das Preßwerkzeug untergreifende Lasche 39. Jede der Seitenlaschen 38 der Halterung ist mit einer Ausnehmung 40 zur Aufnahme eines seitlich am Preßwerkzeug angebrachten Tragbolzens 41 versehen.

Der Verfahrwagen 19 ist auf der längs auf den Ständerholme angebrachten Schienenanordnung mit Hilfe einer wegegesteuerten Verschiebeeinrichtung 42 z. B. einer mit einem hydraulischen Medium doppelt beaufschlagbaren Kolben-Zylinder-Einheit verschiebbar, die an dem Längsholm des Pressengerüsts abgestützt ist. Von der Verschiebeeinrichtung 42 ist der Verfahrwagen 19 in Richtung auf den Tragwagen 23 bewegbar, der auf einer quer zu den Ständern 6 verlaufenden Schienenanordnung 43 bewegbar ist. Die Räder 44 des Tragwagens rollen in Führungsschienen 45, die mit einer Quertraverse 46 verbunden sind, die ihrerseits zu beiden Seiten der Ständerholme 6 fixiert ist. Der Tragwagen 23 wird entlang der Schienenanordnung 43 von einer wegegesteuerten Verschiebeeinrichtung 47 in vorbestimmte Verfahrpositionen gebracht, wobei die eine freie Ablegeposition 24 zur Aufnahme des gebrauchten und aus der Stauchpresse entnommenen Preßwerkzeugs und der andere belegte Ablageplatz 25 zum Montieren des nachgearbeiteten Preßwerkzeuges vorgesehen ist. Die Auflagefläche 48 der Ablegeplätze 24, 25 sind der Form des Preßwerkzeugs angepaßt.

Der Wechsel des Preßwerkzeuges in der Stauchpresse läuft folgendermaßen ab: Der Verfahrwagen 19 wird mit Hilfe der Verschiebeeinrichtung 42 mit von dem Hubantrieb 21 angehobenem Hubrahmen 20 in die Mitte der Stauchpresse geschoben. Der Hubantrieb 21 senkt den Hubrahmen in das Ständerfenster zur Aufnahme des Preßwerkzeugs ab und greift mit der Halterung 22 das Preßwerkzeug 7. Das mit Federkraft an dem Werkzeugträger 49 geklemmte Preßwerkzeug wird hydraulisch gelöst und die Spannanker 50 mit Hammerköpfen werden über eine Drehvorrichtung um 90° verdreht und geben somit das Werkzeug für die Entnahme frei. Das gelöste Preßwerkzeug liegt mit den Tragbolzen 41 in den Ausnehmungen der Seitenlaschen 38 der Halterung sowie auf der mittigen Lasche 39 auf. Mit Hilfe des Hubantriebs wird der Hubrahmen und damit das in der Halterung abgelegte Preßwerkzeug hochgefahren. Der Verfahrwagen 19 wird von der Verschiebeeinrichtung 42 zu dem Tragwagen 23 bewegt. Das Preßwerkzeug 7 wird auf die freie Ablegeposition 24 des Tragwagens abgelegt. Der Verfahrwagen fährt zurück und damit ist der Weg frei für das von der Verschiebeeinrichtung 47 bewirkte Querverfahren des Preßwerkzeugs mit dem Tragwagen 23. Nach diesem Vorgang fährt der Verfahrwagen 19 wieder vor und übernimmt mit der Halterung 22 des Hubrahmens 20 das auf dem Absetzplatz 25 befindliche nachgearbeitete Werkzeug und fährt es in die Aufnahmeposition bzw. Montageposition des Werkzeugträgers ein. Das nachgearbeitete Preßwerkzeug wird nun mit Hilfe der Spannanker 50 hydraulich mit dem Werkzeugträger 49 verklemmt. Der Verfahrwagen 19 fährt etwas zurück und der Hubrahmen 20 mit der Halterung 22 fährt aus der Stauchpresse nach oben in die Ausgangsstellung zurück. Der Werkzeugwechsel in der Stauchpresse ist damit beendet.

Der Wechsel der Preßwerkzeuge in der Stauchpresse läuft auf der rechten und auf der linken Seite unabhängig voneinander ab, da jede Seite eine eigene Wechselvorrichtung der zuvor geschilderten Bauweise hat.

Die Entnahme des gebrauchten Preßwerkzeugs von dem Tragwagen und die Aufgabe des nachgearbeiteten Werkzeugs erfolgt durch den Hallenkran immer in der gleichen Position. Die Entnahme- bzw. Aufgabeposition wird erreicht durch das Querfahren des Tragwagens in die Mittenposition über der Stauchpresse und Anheben des Werkzeugs mit Hilfe der Halterung 22 des Hubrahmens 20.

Der leere Tragwagen wird dann nochmals querverfahren, so daß das nachgearbeitete Werkzeug auf den Ablageplatz 25 des Tragwagens abgelegt werden kann. Anschließend wird der Tragwagen nochmals so verfahren, daß der leere Ablageplatz 24 mittig über der Stauchpresse zur Aufnahme des gebrauchten Preßwerkzeugs steht.

Mit der zuvor beschriebenen Wechselvorrichtung ist ein vollautomatisch durchführbarer Wechsel der Preßwerkzeuge der Stauchpresse durch das Bedienungspersonal von einer Stellwarte aus möglich.

### Bezugszeichenübersicht

- 1: Stauchpresse
- 2: Bramme
- 3, 4: Treiberrollen
- 5: Bewegungsrichtung
- 6: Ständer/Ständerholm
- 7: Preßwerkzeug
- 8: Werkzeugträger
- 9: Kurbelgehäuse
- 10: mechanische Anstellung
- 11: Reduktionsantrieb
- 12: Vorschubantrieb
- 13: Exzenterwelle
- 14: Getriebe
- 15: Antriebsmotor
- 16: Gelenkwelle
- 17: Rollgang
- 18: Werkzeugwechselvorrichtung
- 19: Verfahrwagen
- 20: Hubrahmen
- 21: Hubantrieb
- 22: Halterung
- 23: Tragwagen
- 24/25: Ablegeplatz
- 26: Schienenanordnung
- 27: Schienenführung
- 28: Führungsrollen
- 29: Trägerkonstruktion
- 30: Führungsrollen
- 31: Verbindungswelle
- 32: Ritzel
- 33: Stehlager
- 34: Kupplung
- 35: Hydromotor
- 36: Zahnstange
- 37: Führungsschiene
- 38: Seitenlasche
- 39: Mittenlasche
- 40: Ausnehmung
- 41: Tragbolzen
- 42: Verschiebeeinrichtung
- 43: Schienenanordnung
- 44: Räder
- 45: Führungsschiene
- 46: Quertraverse
- 47: Verschiebeeinrichtung
- 48: Auflagefläche
- 49: Werkzeugträger
- 50: Spannanker

## Patentansprüche

1. Vorrichtung zum Wechseln der Preßwerkzeuge (7) einer Stauchpresse (1) zur Breitenreduktion von Walzgut (2), insbesondere der Brammenbreite in Warmbreitband-Vorstraßen mit beidseitig zur Brammenkante angeordneten, die aufeinander zuweisenden Preßwerkzeuge (7) aufnehmenden Werkzeugträgern (8), wobei die Werkzeugträger und ein die Werkzeugträger in Richtung der Reduktion bewegendes Antriebssystem (11) in einem liegenden Pressengerüst zwischen Gerüstständern (6) geführt sind, wobei ein im Bereich der Preßwerkzeuge (7) an einem Verfahrwagen (19) angeordneter Hubrahmen (20) mit Hubantrieb (21) für eine das Preßwerkzeug (7) aufnehmende Halterung (22) und ein verfahrbarer Tragwagen (23) mit mindestens einem Ablegeplatz (24, 25) für das Preßwerkzeug vorgesehen ist,
**dadurch gekennzeichnet,**
daß der Verfahrwagen (19) und der Tragwagen (23) von einer weggesteuerten Verschiebeeinrichtung (42, 47) verschiebbar sind, welche an dem Längsholm (6) des Pressengerüsts bzw. an der Quertraverse (46) abgestützt ist und daß der Hubantrieb (21) aus einem Motor (35) mit Getriebe und Impulszähler besteht sowie aus einer Verbindungskupplung (34) zu einer in Stehlagern (33) gelagerten Welle (31) mit mindestens einem in eine am Hubrahmen (20) befestigte Zahnstange (36) eingreifendes Ritzel (32).

2. Werkzeugwechselvorrichtung nach Anspruch 1,
**dadurch gekennzeichnet,**
daß der Verfahrwagen (19) auf einer längs zu den Gerüstständern (6) verlaufenden Schienenanordnung (26) bewegbar ist,
daß die Preßwerkzeug-Halterung (22) von dem Hubantrieb (21) des Hubrahmens (20) durch das Fenster des Gerüstständers (6) in Richtung auf das Preßwerkzeug (7) heb- und senkbar ist und
daß der Tragwagen (23) auf einer quer zu den Gerüstständern (6) verlaufenden Schienenanordnung (43) bewegbar ist.

3. Werkzeugwechselvorrichtung nach Anspruch 1 oder 2,
**dadurch gekennzeichnet,**
daß die Schienen (27) für den Verfahrwagen (19) auf den Längsholmen (6) des Pressengerüstes angeordnet sind und
daß die Schienen (45) für den Tragwagen (23) auf einer mit den Längsholmen (6) des Pressengerüsts verbundenen Quertraverse (46) angeordnet sind.

4. Werkzeugwechselvorrichtung nach Anspruch 1, 2 oder 3,
**dadurch gekennzeichnet,**
daß die Verschiebeeinrichtung (42, 47) von einer mit einem Druckmedium doppelt beaufschlagbaren Kolben-Zylinder-Einheit gebildet wird.

5. Werkzeugwechselvorrichtung nach mindestens einem der Ansprüche 1 bis 4,
**dadurch gekennzeichnet,**
daß auf dem Verfahrwagen (19) der Hubantrieb (21) für den Hubrahmen (20) angeordnet ist, der seinerseits in einer Rollenführung (29, 30) am Verfahrwagen gehalten ist.

6. Werkzeugwechselvorrichtung nach mindestens einem der vorhergehenden Ansprüche,
**dadurch gekennzeichnet**,
daß der Hubantrieb (21) ein hydraulischer Motor ist.

7. Werkzeugwechselvorrichtung nach mindestens einem der vorhergehenden Ansprüche,
**dadurch gekennzeichnet,**
daß die Halterung (22) für das Preßwerkzeug (7) zwei seitliche das Preßwerkzeug umgreifende Laschen (38) und eine mittige das Preßwerkzeug untergreifende Lasche (38) aufweist.

8. Werkzeugwechselvorrichtung nach mindestens einem der vorhergehenden Ansprüche,
**dadurch gekennzeichnet,**
daß jede Seitenlasche (38) der Halterung (22) mit einer Ausnehmung (40) zur Aufnahme eines seitlich am Preßwerkzeug (7) angebrachten Tragbolzens (41) versehen ist.

9. Werkzeugwechselvorrichtung nach mindestens einem der vorhergehenden Ansprüche,
**dadurch gekennzeichnet,**
daß auf dem Tragwagen (23) zwei Ablegeplätze (24, 25) für das Preßwerkzeug (7) - in Richtung der Verfahrbarkeit des Tragwagens (23) gesehen - hintereinander angeordnet sind.

10. Werkzeugwechselvorrichtung nach mindestens einem der vorhergehenden Ansprüche,
**dadurch gekennzeichnet,**
daß jedem Preßwerkzeug (7) eine Wechselvorrichtung (18) zugeordnet ist.

## Claims

1. Device for the changing of the press tools (7) of an upsetting press (1) for the reduction of the width of rolled stock (2), in particular the width of slabs in wide hot strip roughing trains with tool carriers (8), which are arranged at both sides of the edge of the slab and receive the mutually facing press tools (7), wherein the tool carriers and a drive system (11), which moves the tool carriers in the direction of the reduction, are guided between housing bearers (6) in an horizontal press stand, wherein a lifting frame (20), which is arranged at a conveying carriage (19) in the region of the press tools (7), with a lifting drive (21) for a mounting (22) receiving the press tool (7) and a movable carrier carriage (23) with at least one deposit place (24, 25) for the press tool is provided, characterised thereby, that the conveying carriage (19) and the carrier carriage (23) are displaceable by a travel-controlled displacing equipment (42, 47), which is supported at the longitudinal spar (6) of the press stand or at the crossbeam (46) and that the lifting drive (21) consists of a motor (35) with gear and pulse counter as well as of a connecting coupling (34) to a shaft (31), which is borne in pedestal bearings (33), with at least one pinion (32) engaging into a rack (36) fastened at the lifting frame (20).

2. Tool-changing device according to claim 1, characterised thereby, that the conveying carriage (19) is movable on a rail arrangement (26) extending longitudinally of the housing bearers (6), that the press tool mounting (22) is raisable and lowerable in the direction towards the press tool (7) through the window of the housing bearers (6) by the lifting drive (21) of the lifting frame (20) and that the carrier carriage (23) is movable on a rail arrangement (43) extending transversely to the housing bearers (6).

3. Tool-changing device according to claim 1 or 2, characterised thereby, that the rails (27) for the conveying carriage (19) are arranged on the longitudinal spars (6) of the press stand and that the rails (45) for the carrier carriage (23) are arranged on a crossbeam (46) connected with the longitudinal spars (6) of the press stand.

4. Tool-changing device according to claim 1, 2 or 3, characterised thereby, that the displacing equipment (42, 47) is formed by a piston-cylinder unit loadable by pressure medium in double-acting manner.

5. Tool-changing device according to at least one of the claims 1 to 4, characterised thereby, that the lifting drive (21) for the lifting frame (20), which in its turn is retained in a roller guide (29, 30) at the conveying carriage (19), is arranged on the conveying carriage (19).

6. Tool-changing device according to at least one of the preceding claims, characterised thereby, that the lifting drive (21) is an hydraulic motor.

7. Tool-changing device according to at least one of the preceding claims, characterised thereby, that the mounting (22) for the press tool (7) displays two straps (38) engaging around the press tool (7) laterally and one strap (38) engaging below the press tool (7) centrally.

8. Tool-changing device according to at least one of the preceding claims, characterised thereby, that each lateral strap (38) of the mounting (22) is provided with a recess (40) for the reception of a carrier pin (41) mounted laterally at the press tool (7).

9. Tool-changing device according to at least one of the preceding claims, characterised thereby, that two deposit places (24, 25) for the press tool (7) are arranged one behind the other - as seen in the direction of the mobility of the carrier carriage (23) - on the carrier carriage (23).

10. Tool-changing device according to at least one of the preceding claims, characterised thereby, that a respective changing device (18) is associated with each press tool (7).

## Revendications

1. Dispositif pour le remplacement d'outils de compression (7) d'une presse à refouler (1) pour la réduction de la largeur de produits à laminer (2), en particulier de la largeur de brammes dans des trains dégrossisseurs à large bande laminée à chaud, comprenant des supports d'outils (8) disposés des deux côtés des brammes, comportant les outils de compression (7) se faisant face, les supports d'outils et un système d'entraînement (11) déplaçant les supports d'outil dans le sens de la réduction étant guidés dans une cage de la presse couchée entre des montants (6) de la cage, un cadre d'élévation (20) comprenant une entraînement d'élévation (21) pour un dispositif de fixation (22) destiné à recevoir l'outil de compression (7), disposé sur un chariot de déplacement (19) à proximité de l'outil de compression (7) et un chariot support (23) mobile comprenant au moins un emplacement de dépôt (24, 25) pour l'outil de compression étant prévus, caractérisé en ce que le chariot de déplacement (19) et le chariot support (23) peuvent être déplacés par un dispositif de déplacement (42, 47) à parcours commandé qui s'appuie sur le longeron longitudinal (6) de la cage de la presse ou sur l'entretoise transversale (46) et en ce que l'entraînement d'élévation (21) est constitué par un moteur (35) avec entraînement et compteur d'impulsions ainsi que par un accouplement (34) pour pouvoir être assemblé à un arbre (31) logé dans des chaises paliers (33) comportant au moins un pignon (32) s'agrippant dans une crémaillère (36) fixée sur le cadre d'élévation (20).

2. Dispositif pour le remplacement d'outils selon la revendication 1, caractérisé en ce que le chariot de déplacement (19) peut être déplacé sur un dispositif de rails (26) situé le long des montants (6) de la cage, en ce que le dispositif de fixation (22) de l'outil de compression peut être élevé de et abaissé vers l'outil de compression (7) à travers les fenêtres des montants (6) de la cage au moyen de l'entraînement d'élévation (21) du cadre d'élévation (20) et en ce que le chariot support (23) peut être déplacé sur un dispositif de rails (43) situé transversalement par rapport aux montants (6) de la cage.

3. Dispositif pour le remplacement d'outils selon la revendication 1 ou 2, caractérisé en ce que les rails (27) pour le chariot de déplacement (19) sont disposés sur les longerons longitudinaux (6) de la cage de compression et en ce que les rails (45) pour le chariot support (23) sont disposés sur une entretoise transversale (46) reliée aux longerons longitudinaux (6) de la cage de compression.

4. Dispositif pour le remplacement d'outils selon la revendication 1, 2 ou 3, caractérisé en ce que le dispositif de déplacement (42, 47) est formé par une unité piston-cylindre pouvant être doublement actionnée par un agent sous pression.

5. Dispositif pour le remplacement d'outils selon au moins une quelconque des revendications 1 à 4, caractérisé en ce qu'on a disposé sur le chariot de déplacement (19) l'entraînement d'élévation (21) pour le cadre d'élévation (20) qui est maintenu à son tour sur le chariot de déplacement dans un guidage à rouleaux (29, 30).

6. Dispositif pour le remplacement d'outils selon au moins une quelconque des revendications précédentes, caractérisé en ce que l'entraînement d'élévation (21) est un moteur hydraulique.

7. Dispositif pour le remplacement d'outils selon au moins une quelconque des revendications précédentes, caractérisé en ce que le dispositif de fixation (22) de l'outil de compression (7) présente deux colliers de fixation (38) s'agrippant latéralement autour l'outil de compression et un collier de fixation (38) s'agrippant au milieu sous de l'outil de compression.

8. Dispositif pour le remplacement d'outils selon au moins une quelconque des revendications précédentes, caractérisé en ce que chaque collier latéral (38) du dispositif de fixation (22) est pourvu d'un évidement (40) destiné à recevoir un boulon de support (41) disposé latéralement sur l'outil de compression (7).

9. Dispositif pour le remplacement d'outils selon au moins une quelconque des revendications précédentes, caractérisé en ce qu'on a disposé sur le chariot support (23) deux emplacements de dépôt (24, 25) pour l'outil de compression (7) qui sont disposés l'un derrière l'autre dans le sens du déplacement du chariot support (23).

10. Dispositif pour le remplacement d'outils selon au moins une quelconque des revendications précédentes, caractérisé en ce qu'un dispositif de remplacement (18) est prévu pour chaque outil de compression (7).
